# EUROPÄISCHE PATENTSCHRIFT

(11) **EP 0 601 411 B1**
(45) Veröffentlichungstag und Bekanntmachung des Hinweises auf die Patenterteilung: **06.11.1996**
(21) Anmeldenummer: 93119073.0
(22) Anmeldetag: 26.11.1993
(51) Int. Cl.: B65B 51/02

(54) **Verfahren und Vorrichtung zum Auftragen von Leim auf einen Zuschnitt für Klappschachteln**
Method and device for applying adhesive on blanks for hinged-lid boxes
Procédé et dispositif pour appliquer de la colle sur des flans pour boîtes à charnière

(30) Priorität: 08.12.1992 DE 4241176
(43) Veröffentlichungstag der Anmeldung: 15.06.1994
(73) Patentinhaber: Focke & Co. (GmbH & Co.), D-27283 Verden (DE)
(72) Erfinder: Focke, Heinz, D-27283 Verden (DE); Schlenker, Michael, D-27283 Verden (DE)
(74) Vertreter: Bolte, Erich, Dipl.-Ing.

(56) Entgegenhaltungen:
- EP-A- 0 275 887
- GB-A- 2 093 739
- GB-A- 2 163 528
- US-A- 3 554 408

## Beschreibung

Die Erfindung betrifft ein Verfahren zum Auftragen von Leim auf Zuschnitte für die Herstellung von Klappschachteln, wobei die Zuschnitte je durch Faltlinien begrenzte Bereiche zur Bildung eines Schachtelteils und eines mit diesem gelenkig verbundenen Deckels aufweisen, wobei weiterhin der Schachtelteil aus Vorderwand, Rückwand, Seitenlappen zur Bildung von insbesondere zweilagigen Seitenwänden, Bodenwand und insbesondere Boden-Ecklappen und der Deckel aus Deckel-Vorderwand, Deckel-Rückwand, Deckel-Seitenlappen und Deckel-Oberwand bestehen, wobei weiterhin Faltlappen miteinander durch Leim verbunden sind und wobei der Leim während des Transports der Zuschnitte in Längsrichtung derselben auf dieselben und unter Bildung von Leimstreifen auf äußere Deckel-Seitenlappen und äußere Seitenlappen aufgetragen wird. Ein solches Verfahren ist aus der GB-A-2 093 739 bekannt.

Klappschachteln sind eine weltweit verbreitete Verpackung für Zigaretten und anderes Verpackungsgut. Der Aufbau einer Klappschachtel bedingt, daß Faltlappen durch Klebung miteinander verbunden sind. Des weiteren sind gesonderte Zuschnitte innerhalb der Klappschachtel durch Leim zu fixieren, nämlich der Kragen und die Innen-Umhüllung der Zigaretten-Gruppe oder dergleichen.

Bisher wird der Leim überwiegend durch Beleimungsorgane auf den Zuschnitt bzw. auf die teilweise gefaltete Klappschachtel so aufgetragen, daß streifenförmige bzw. flächige Leimstellen gebildet werden. So ist aus der GB-A-2093739 die Übertragung von Leim auf einen teilgefalteten Zuschnitt durch Leimrollen bekannt. Diese weisen an äußeren Umfangsflächen Vertiefungen zur Bildung von Stegen auf. Die streifenförmigen Leimbereiche ergeben sich durch Aneinanderreihung kleinerer Leimstellen, entsprechend der genannten Stege bzw. Vertiefungen. Die Übertragung des Leims auf die Packungen bzw. vorgefalteten Zuschnitteile erfolgt durch Anlage der Leimrollen an der Unterseite von Seitenlappen der Packungen. Die Fixierung eines Kragens oder eines Innenzuschnitts ist nicht beschrieben.

Der Erfindung liegt die Aufgabe zugrunde, Maßnahmen vorzuschlagen, durch die eine präzise Übertragung von Leim auf Zuschnitte für Klappschachteln bei höheren Leistungen bzw. Fördergeschwindigkeiten ermöglicht wird.

Zur Lösung dieser Aufgabe ist das erfindungsgemäße Verfahren durch folgende Merkmale gekennzeichnet:
a) zusätzlich zu den Leimstreifen wird Leim unter Bildung von Leimpunkten zur Fixierung eines Kragens, eines Deckel-Innenlappens und eines Innenzuschnitts auf die Zuschnitte aufgetragen,
b) auch die Leimpunkte werden während des Transports der Zuschnitte in Längsrichtung derselben auf diese aufgetragen,
c) die Leimpunkte werden mittels Leimdüsen von oben auf die Zuschnitte aufgetragen,
d) die Leimpunkte werden in vier parallelen, in Längsrichtung der Zuschnitte verlaufenden Reihen, nämlich Punktreihen, auf die Zuschnitte aufgetragen,
e) je zwei benachbarte Leimpunkte bilden einen Verleimungsbereich,
f) zwei im Abstand voneinander angeordnete Punktreihen mit je vier Verleimungsbereichen werden im Bereich eines aus Vorderwand, Bodenwand, Rückwand, Deckel-Rückwand, Deckel-Oberwand, Deckel-Vorderwand und Deckel-Innenlappen bestehenden Mittelstreifens aufgetragen, derart, daß je zwei an der Rückwand aufgetragene Leimpunkte sowie zwei an der Vorderwand aufgetragene und der Bodenwand zugekehrte Leimpunkte je einen ersten sowie einen zweiten Verleimungsbereich zur Fixierung des Innenzuschnitts für einen Zigarettenblock bilden, daß weiterhin je zwei an der Vorderwand aufgetragene und einem freien Rand derselben zugekehrte Leimpunkte je einen dritten Verleimungsbereich zur Fixierung einer Kragen-Vorderwand bilden und daß weiterhin je zwei Leimpunkte, nämlich einer an Deckel-Innenlappen und einer an der Deckel-Vorderwand je einen vierten Verleimungsbereich zur Fixierung des Deckel-Innenlappens bilden,
g) je eine Punktreihe mit je einem Verleimungsbereich wird im Bereich von neben dem Mittelstreifen angeordneten Seitenlappen auf jeden Zuschnitt aufgetragen, derart, daß zwei an den Seitenlappen aufgetragene Leimpunkte den Verleimungsbereich zur Fixierung von Kragen-Seitenlappen bilden.

Die Leimpunkte können erfahrungsgemäß durch ortsfeste Leimdüsen aufgebracht werden, die aufgrund einer exakten Steuerung taktweise Leim auf die an den Leimdüsen vorbeibewegten Zuschnitte übertragen. Die Leimdüsen sind auf sehr hohe Taktzahlen eingerichtet, so daß auch bei einer hohen Arbeitsgeschwindigkeit der Verpackungsmaschine und entsprechend hohen Fördergeschwindigkeiten für die Zuschnitte exakte Leimbilder übertragen werden können.

Es werden jeweils in Längsrichtung des Zuschnitts verlaufende parallele Reihen aus mehreren im Abstand aufeinanderfolgenden Leimpunkten gebildet. Im Bereich eines Mittelstreifens des Zuschnitts, im wesentlichen gebildet aus Vorderwand, Bodenwand, Rückwand, Deckel-Vorderwand, Deckel-Oberwand und Deckel-Rückwand, sind erfindungsgemäß zwei parallele Punktreihen von Leimpunkten gebildet. Vorzugsweise sind zwei Reihen mit je zwei Leimpunkten an der Innenseite der Vorderwand zur Fixierung der Kragen-Vorderwand und im Abstand davon zwei Punktreihen mit ebenfalls zwei Leimpunkten zum Anheften des Innenzuschnitts an der Vorderwand angebracht. Entsprechende Leimbilder zur Fixierung der Innenumhüllung befinden sich im Bereich der Rückwand. Des weiteren ist in besonderer Weise die Beleimung zum Befestigen des Deckel-Innenlappens an der Deckel-Vorderwand ausgebildet.

Die erfindungsgemäße Vorrichtung zum Anbringen der Leimpunkte an den Zuschnitten besteht aus einem Leimaggregat mit mehreren Leimdüsen - entsprechend der Anzahl der Punktreihen - und einem gemeinsamen, zentralen Leimbehälter. Das Leimaggregat ist als Einheit abnehmbar an der Verpackungsmaschine angebracht, derart, daß es zu Reinigungs- und Reparaturzwecken leicht abgenommen werden kann. Einzelheiten der Erfindung beziehen sich auf die Ausgestaltung des Leimagggregats.

Eine weitere Besonderheit der Erfindung betrifft die Ausgestaltung der Leimdüsen, derart, daß die Verschmutzungsgefahr herabgesetzt ist.

Einzelheiten der erfindungsgemäßen Klappschachtel sowie der Vorrichtung zum Anbringen der Leimpunkte werden nachfolgend anhand der Zeichnungen näher erläutert. Es zeigt:
- Fig. 1: eine Klappschachtel in perspektivischer Darstellung,
- Fig. 2: einen ausgebreiteten Zuschnitt für eine Klappschachtel mit Leimbild,
- Fig. 3: einen Teil einer Verpackungsmaschine mit einem Leimaggregat zum Anbringen von Leimpunkten an Zuschnitten,
- Fig. 4: das Leimaggregat als Einzelheit in schematischer Seitenansicht,
- Fig. 5: eine gegenüber Fig. 4 um 90° versetzte Vorderansicht des Leimaggregats,
- Fig. 6: ein Detail, nämlich eine Einzelheit einer Leimdüse im Vertikal- bzw. Längsschnitt, stark vergrößert.

Fig. 2 zeigt einen in konventioneller Weise ausgebildeten Zuschnitt 10 aus dünnem Karton für Klappschachteln. Eine derartige Verpackung für z. B. Zigaretten ist in Fig. 1 in perspektivischer Darstellung in Öffnungsstellung gezeigt. Die Klappschachtel besteht aus einem Schachtelteil 11 und einem Deckel 12. Bei der Verpackung von Zigaretten ist eine Zigaretten-Gruppe in eine Innenumhüllung 82 aus Stanniol oder Papier eingehüllt unter Bildung eines den Innenraum der Klappschachtel ausfüllenden Zigaretten-Blocks 83. Zu diesem Packungstyp gehört weiterhin ein Kragen 84 mit Kragen-Vorderwand 85 und Kragen-Seitenlappen 86. Der Kragen 84 ist im Schachtelteil 11 der Klappschachtel durch Klebung verankert.

Der Zuschnitt 10 bildet einen langgestreckten Mittelstreifen 13. Dieser ist durch längs- und quergerichtete Faltlinien 14 in Flächen für eine Vorderwand 15, Bodenwand 16, Rückwand 17, Deckel-Rückwand 18, Deckel-Oberwand 19 und Deckel-Vorderwand 20 unterteilt. Rückwand 17 und Deckel-Rückwand 18 sind durch eine Gelenklinie 21 voneinander geteilt. An die freie Seite der Deckel-Vorderwand 20 schließt bei diesem Ausführungsbeispiel ein Deckel-Innenlappen 22 an. Dieser ist bei der fertigen Klappschachtel gegen die Innenseite der Deckel-Vorderwand 20 gefaltet.

Zu beiden Seiten des Mittelstreifens 13 befinden sich weitere Faltlappen, nämlich äußere Seitenlappen 23 und innere Seitenlappen 24 zur Bildung von doppellagigen Seitenwänden 87 der Packung. Analog hierzu befinden sich im Bereich der Deckel-Rückwand 18 innere Deckel-Seitenlappen 25 und im Bereich der Deckel-Vorderwand 20 äußere Deckel-Seitenlappen 26, jeweils zur Bildung von Deckel-Seitenwänden 88. Die inneren Seitenlappen 24 sind ebenso wie die Deckel-Seitenlappen 25 mit Boden-Ecklappen 27 bzw. Deckel-Ecklappen 28 versehen. Diese Faltlappen liegen bei der fertigen Klappschachtel an der Bodenwand 16 bzw. Deckel-Oberwand 19 an.

Fig. 1 ist mit den bisher üblichen Leimmarkierungen versehen und zusätzlich mit dem neuen Leimbild aus Leimpunkten 29. Die in Fig. 1 einfach schraffierten streifenförmigen Leimbilder zeigen die bisher übliche Beleimung einer Klappschachtel, wobei Leimstreifen 30, 31 und 32 zum Fixieren der Innenumhüllung und teilweise zum Verleimen des Kragens (Leimstreifen 30 und 31) dienen. Die kreuzschraffierten Leimstreifen 80 und 81 dienen auch bei der neuen Klappschachtel bzw. bei der neuen Art der Beleimung zum Verbinden der Seitenlappen 23 und 24 bzw. Deckel-Seitenlappen 25 und 26 miteinander.

Die Leimstreifen 30, 31 und 32 sind bei der neuen (erfindungsgemäßen) Ausführung der Klappschachtel durch punktförmige Leimstellen, nämlich durch die Leimpunkte 29, ersetzt. Diese sind in Reihen angeordnet, die sich in Längsrichtung des Zuschnitts 10 erstrecken. Bei dem vorliegenden Ausführungsbeispiel sind Leimpunkte in vier Punktreihen 33, 34, 35 und 36 verteilt. Jede Punktreihe 33..36 besteht aus mehreren im Abstand voneinander angeordneten Leimpunkten 29. Bei dem vorliegenden Ausführungsbeispiel bilden immer je zwei in vorgegebenem, festem Abstand voneinander angeordnete Leimpunkte 29 einen funktionell festgelegten Verleimungsbereich. Die beiden Leimpunkte 29i, 29j der Punktreihe 33 und der Punktreihe 36, jeweils im Bereich der innenliegenden Seitenlappen 24 dienen zur Verleimung eines Teils des Kragens 84, nämlich der hier mit der Innenseite des Schachtelteils 11 verleimten Kragen-Seitenlappen 86. Die Boden-Ecklappen 27 können ebenfalls Leimpunkte aufweisen, die in den Punktreihen 33 und 36 liegen (nicht dargestellt). Diese Leimpunkte dienen zum Fixieren der Innenumhüllung 82. Die im Bereich des Mittelstreifens 13 mit Abstand voneinander laufenden Punktreihen 34 und 35 sind mehreren Bereichen zugeordnet. Zur Verklebung des Deckel-Innenlappens 22 sind zwei Leimpunkte 29a, 29b je Punktreihe 34, 35 vorgesehen. Der eine Leimpunkt 29a befindet sich im Bereich des Deckel-Innenlappens 22 und der andere Leimpunkt 29b im Bereich der Deckel-Vorderwand 20. Die Leimpunkte 29a, 29b sind jedoch in bezug auf eine quergerichtete Faltlinie 14 so angebracht, daß bei dem gefalteten Deckel-Innenlappen 22 keine Überdeckung der Leimpunkte 29a, 29b gegeben ist.

Jeweils zwei Leimpunkte 29c, 29d in jeder Punktreihe 34, 35 befinden sich etwa im mittleren Bereich der Rückwand 17. Diese Leimpunkte 29c, 29d dienen zum Fixieren der Innenumhüllung 82.

Demselben Zweck dienen je zwei der Bodenwand 16 zugekehrte Leimpunkte 29e und 29f im Bereich der Vorderwand 15. Diese trägt zwei weitere Leimpunkte 29g und 29h, jeweils einem freien Rand der Vorderwand 15 zugekehrt. Die Leimpunkte 29g und 29h dienen zur Verklebung der Kragen-Vorderwand 85.

Die in vorstehender Weise ausgebildeten und verteilten Leimpunkte 29a, 29b.. werden während des Transports der Zuschnitte 10 in Längsrichtung durch ein Leimaggregat 37 aufgebracht. Dieses ist bei dem vorliegenden Ausführungsbeispiel (Fig. 2) Teil einer Verpackungsmaschine zum Herstellen von Klappschachteln, wie sie beispielsweise in US-PS 4 084 393 dargestellt und beschrieben ist. Die Zuschnitte 10 werden einem Zuschnittmagazin 38 entnommen und entlang einer schräg abfallenden Zuschnittbahn 39 transportiert. Im Bereich dieser Zuschnittbahn 39 befindet sich auch das Leimaggregat 37, welches die Leimpunkte 29a.. auf die nach oben gekehrte Seite der Zuschnitte 10 aufträgt. Diese gelangen sodann in eine Einschubstation 40, in der die Zuschnitte 10 von oben in Taschen eines tellerförmigen Faltrevolvers 41 eingeführt werden.

Das Leimaggregat 37 ist als Einheit leicht abnehmbar am Gestell der Verpackungsmaschine angebracht. Bei dem vorliegenden Ausführungsbeispiel besteht das Leimaggregat 37 aus zwei Hauptteilen, nämlich einer Versorgungseinheit 42 und einer Düseneinheit 43. Beide vorgenannten Teile sind durch ein Tragstück 44 miteinander verbunden.

Die Versorgungseinheit 42 ist mit einer Seite an einen Träger 45 des Maschinengestells lösbar angesetzt. Zu diesem Zweck ist am Träger 45 ein blockartiger Halter 46 angebracht, der ein formschlüssiges Ansetzen der Versorungseinheit 42 ermöglicht. Zu diesem Zweck ist am Halter 46 ein Vorsprung 47 angebracht, der in eine Ausnehmung 48 der Versorgungseinheit 42 formschlüssig eintritt. Ein quer durch die Versorgungseinheit 42 hindurchgeführter Gewindebolzen 49 mit freiliegendem Handrad 50 tritt mit einem Ende in ein Gewindeloch 51 des Vorsprungs 47 ein. Durch Festdrehen des Gewindebolzens 49 wird so die Versorungungseinheit 42 und damit das gesamte Leimaggregat 37 am Maschinengestell lösbar befestigt.

Über den Halter 46 wird die gesamte Versorung - mit Ausnahme der Leimzufuhr - des Leimaggregats 37 vollzogen. Über eine Druckluftleitung 52 wird Druckluft der Versorungseinheit 42 zugeführt, und zwar einer Verteilerleitung 53. Die Stromversorgung erfolgt über einen elektrischen Stecker 54, der in eine Steckdose 55 des Halters 46 eintritt.

Die Versorgungseinheit 42 ist über eine zentrale Haupt-Leimleitung 56 mit einem Leimvorrat bzw. Leimbehälter verbunden. Der Anschluß der Haupt-Leimleitung 56 erfolgt über eine besonders ausgebildete Kupplung 57. Diese ist mit einem selbsttätigen Verschlußorgan ausgerüstet, welches die Haupt-Leimleitung 56 sperrt, wenn diese mit Hilfe der Kupplung 57 von dem Leimaggregat 37 abgetrennt wird. Auf diese Weise kann - nach Lösen des Gewindebolzens 49 - das gesamte Leimaggregat von der Verpackungsmaschine abgenommen werden, ohne daß dadurch der zentrale Leimbehälter betroffen ist.

Die Düseneinheit 43 besteht bei dem vorliegenden Ausführungsbeispiel aus vier nebeneinander und mit gleichen Abständen voneinander angeordneten Leimdüsen 58, 59, 60, 61. Die Leimdüsen 58..61 erstrecken sich mit geringem Abstand oberhalb der Bewegungsbahn der Zuschnitte 10, also oberhalb der Zuschnittbahn 39. Jede Leimdüse 58..61 dient zur Übertragung der Leimpunkte 29 für eine zugeordnete Punktreihe 33..36.

Die Leimdüsen 58..61 werden von der Versorgungseinheit 42 mit Leim versorgt. Zu diesem Zweck führt von der Versorgungseinheit 42 eine Leimleitung 62 zu jeder Leimdüse 58..61.

Weiterhin führen indivuelle Elektroleitungen 63 von der Versorgungseinheit 42 zu jeder Leimdüse 58..61. Für die Versorung mit Druckluft ist jeder Leimdüse 58..61 eine Drucklufteinheit 64 zugeordnet. Diese sitzt jeweils seitlich an einem Gehäuse der Leimdüsen 58..61. Eine Luftleitung 65 führt jeweils von der Versorgungseinheit 42 zu jeder Leimdüse 58..61 bzw. der zugeordneten Drucklufteinheit 64.

Jede Leimdüse 58..61 kann indivuell angesteuert werden. Dadurch sind exakte Leimbilder möglich. Die Druckluft bewirkt die Abgabe einer ausreichenden Leimmenge innerhalb kürzester Öffnungsphasen der Leimdüse 58..61. Nach jedem Arbeitstakt wird jede Leimdüse 58..61 durch einen Schieber 66 unterhalb der Mündung der Leimdüsen 58..61 verschlossen. Der Schieber 66 ist durch Organe steuerbar, die innerhalb der Drucklufteinheit 64 angeordnet sind. Der Schieber 66 wird hier durch Druckluft betätigt.

In besonderer Weise ist der untere Bereich der Leimdüsen 58..61 ausgebildet, nämlich ein Düsenkopf 67 (Fig. 5). Ein Düsengehäuse 68 ist mit einer zentralen Düsenbohrung 69 versehen. Unten bzw. austrittsseitig ist an das Düsengehäuse 68 ein Mündungskopf 70 lösbar angesetzt. Dieses besteht aus einem Kopfstück 71 mit einem sich in Fortsetzung der Düsenbohrung 69 erstreckenden Bohrungsende 72. Das Kopfstück 71 besteht aus einem luftdurchlässigen Werkstoff, z. B. aus porösem (permeablem) Kunststoff. Die Düsenbohrung 69 bzw. das Bohrungsende 72 ist im Bereich des Mündungskopfes 70 durch einen geschlossenen, zylindrischen Mantel 73 umgeben, insbesondere aus rostfreiem Stahl. Das im unteren bzw. äußeren Teil kegelstumpfförmig ausgebildete Kopfstück 71 ist durch einen Spannring 74 am Düsengehäuse 68 fixiert. Gegenüber dem Spannring 74 und in einem über dem Spannring 74 hinwegragenden Endbereich (Düsenspitze) ist das luftdurchlässige Kopfstück außen mit einer luftdichten Ummantelung 75 versehen. Eine untere End- bzw. Stirnfläche 76 ist frei für den Luftdurchtritt.

Das Kopfstück 71 wird mit Druckluft versorgt, im vorliegenden Fall über Druckluftkanäle 77 zu beiden Seiten der Düsenbohrung 69. Die Druckluftkanäle 77 enden in einem Ringkanal 78, dessen Teilquerschnitt im Bereich des Kopfstücks 71 ringsherum verläuft. Die von den Druckluftkanälen 77 zugeführte Druckluft wird demnach an der Eintrittsseite des Kopfstücks 71 verteilt. Die Druckluft tritt unten im Bereich der Stirnfläche 76 aus. Ziel dieser Maßnahme ist es, Rückstände von Leim im Bereich der Stirnfläche 76 zu vermeiden. Dadurch sind die Leimdüsen 58..61 an den Mündungen stets frei von Leimrückständen. Die Druckluft wird taktweise entsprechend der Betätigung der Leimdüsen 58..61 gesteuert. Die Ringleitung 78 ist durch Dichtungsringe 79 abgedichtet.

## Patentansprüche

1. Verfahren zum Auftragen von Leim auf Zuschnitte (10) für die Herstellung von Klappschachteln, wobei die Zuschnitte (10) je durch Faltlinien (14) begrenzte Bereiche zur Bildung eines Schachtelteils (11) und eines mit diesem gelenkig verbundenen Deckels (12) aufweisen, wobei weiterhin der Schachtelteil (11) aus Vorderwand (15), Rückwand (17), Seitenlappen (23, 24) zur Bildung von insbesondere zweilagigen Seitenwänden (87), Bodenwand (16) und insbesondere Boden-Ecklappen (27) und der Deckel (12) aus Deckel-Vorderwand (20), Deckel-Rückwand (18), Deckel-Seitenlappen (25, 26) und Deckel-Oberwand (19) bestehen, wobei weiterhin Faltlappen miteinander durch Leim verbunden sind, und wobei der Leim während des Transports der Zuschnitte (10) in Längsrichtung derselben auf dieselben und unter Bildung von Leimstreifen (80, 81) auf äußere Deckel-Seitenlappen (26) und äußere Seitenlappen (23) aufgetragen wird, **gekennzeichnet durch** folgende Merkmale:
a) zusätzlich zu den Leimstreifen (80, 81) wird Leim unter Bildung von Leimpunkten (29) zur Fixierung eines Kragens (84), eines Deckel-Innenlappens (22) und eines Innenzuschnitts (82) auf die Zuschnitte (10) aufgetragen,
b) auch die Leimpunkte (29) werden während des Transports der Zuschnitte (10) in Längsrichtung derselben auf diese aufgetragen,
c) die Leimpunkte (29) werden mittels Leimdüsen (58..61) von oben auf die Zuschnitte (10) aufgetragen,
d) die Leimpunkte (29) werden in vier parallelen, in Längsrichtung der Zuschnitte (10) verlaufenden Reihen, nämlich Punktreihen (33, 34, 35, 36), auf die Zuschnitte (10) aufgetragen,
e) je zwei benachbarte Leimpunkte (29a, 29b; 29c, 29d; ...) bilden einen Verleimungsbereich,
f) zwei im Abstand voneinander angeordnete Punktreihen (34, 35) mit je vier Verleimungsbereichen werden im Bereich eines aus Vorderwand (15), Bodenwand (16), Rückwand (17), Deckel-Rückwand (18), Deckel-Oberwand (19), Deckel-Vorderwand (20) und Deckel-Innenlappen (22) bestehenden Mittelstreifens (13) aufgetragen,
derart, daß je Zwei an der Rückwand (17) aufgetragene Leimpunkte (29c, 29d) sowie zwei an der Vorderwand (15) aufgetragene und der Bodenwand (16) zugekehrte Leimpunkte (29e, 29f) je einen ersten sowie einen zweiten Verleimungsbereich zur Fixierung des Innenzuschnitts (82) für einen Zigarettenblock (83) bilden,
daß weiterhin je zwei an der Vorderwand (15) aufgetragene und einem freien Rand derselben zugekehrte Leimpunkte (29g, 29h) je einen dritten Verleimungsbereich zur Fixierung einer Kragen-Vorderwand (85) bilden
und daß weiterhin je zwei Leimpunkte (29a, 29b), nämlich einer am Deckel-Innenlappen (22) und einer an der Deckel-Vorderwand (20) je einen vierten Verleimungsbereich zur Fixierung des Deckel-Innenlappens (22) bilden,
g) je eine Punktreihe (33, 36) mit je einem Verleimungsbereich wird im Bereich von neben dem Mittel streifen (13) angeordneten Seitenlappen (23, 24) auf jeden Zuschnitt (10) aufgetragen,
derart, daß zwei an den Seitenlappen (23, 24) aufgetragene Leimpunkte (29i, 29j) den Verleimungsbereich zur Fixierung von Kragen-Seitenlappen (86) bilden.

2. Verfahren nach Anspruch 1, dadurch gekennzeichnet, daß der Leim für die Leimstreifen (80, 81) mittels drehend bewegter Leimscheiben auf die Seitenlappen (23, 26) aufgetragen wird.

3. Verfahren nach Anspruch 1 oder 2, dadurch gekennzeichnet, daß die Leimstreifen (80, 81) zum Verbinden der äußeren Seitenlappen (23) mit den inneren Seitenlappen (24) sowie der äußeren Deckel-Seitenlappen (26) mit den inneren Deckel-Seitenlappen (25) an den jeweils äußeren Seitenlappen (23 bzw. 26) auf die Zuschnitte (10) aufgetragen werden.

4. Vorrichtung zum Auftragen von Leim auf Zuschnitte (10) für Klappschachteln, dadurch gekennzeichnet, daß oberhalb einer Bewegungsbahn (Zuschnittbahn 39) für die Zuschnitte (10) ein Leimaggregat (37) mit einer Mehrzahl von nebeneinander angeordneten individuell steuerbaren Leimdüsen (58..61) angeordnet ist, welches über eine zentrale Haupt-Leimleitung (56) mit einem Leimvorrat verbunden ist und welches Einrichtungen zur Verteilung des Leims auf die einzelnen Leimdüsen (58..61) aufweist, wobei jede Leimdüse (58..61) zum Auftragen von Leimpunkten (29) einer Punktreihe (33..36) dient.

5. Vorrichtung nach Anspruch 4, dadurch gekennzeichnet, daß die Zuschnittbahnen (39) zum Fördern der Zuschnitte (10) in deren Längsrichtung vorgesehen ist und im Bereich des Leimaggregats (37) vorzugsweise schräg abfällt.

6. Vorrichtung nach Anspruch 5, dadurch gekennzeichnet, daß das Leimaggregat (37) eine Versorgungseinheit (42) aufweist, an die die Haupt-Leimleitung (56) angeschlossen ist und die über indivuelle Leimleitungen (62) mit den Leimdüsen (58..61) verbunden ist.

7. Vorrichtung nach Anspruch 6, dadurch gekennzeichnet, daß die Leimdüsen (58..61) über Elektroleitungen (63) mit der Versorgungseinheit (42) verbunden sind.

8. Vorrichtung nach Anspruch 6, dadurch gekennzeichnet, daß jeder Leimdüse (58..61) eine Drucklufteinheit (64) zugeordnet ist, die über je eine Luftleitung (65) mit der Versorgungseinheit (42) verbunden ist.

9. Vorrichtung nach Anspruch 5 oder einem der weiteren Ansprüche, dadurch gekennzeichnet, daß das Leimaggregat (37) lösbar mit einer Haltevorrichtung, nämlich einem Träger (45), der Verpackungsmaschine verbunden ist, wobei das Leimaggregat (37) über den Träger (45) bzw. einen an diesem angebrachten Halter (46) mit Druckluft und elektrischem Strom versorgt ist.

10. Vorrichtung nach Anspruch 9, dadurch gekennzeichnet, daß die Versorgungseinheit (42) über Gewindebolzen (49) mit dem Halter (46) des Maschinengestells verbunden ist, wobei eine Druckluftleitung (52) des Halters (46) an eine Verteilerleitung (53) der Versorgungseinheit (42) anschließt und ein Stecker (54) einerseits mit einer Steckdose (55) andererseits die elektrische Versorgung bewirkt.

11. Vorrichtung nach Anspruch 5, dadurch gekennzeichnet, daß die Haupt-Leimleitung (56) über eine Kupplung mit selbsttätigem Verschlußorgan an das Leimaggregat (37) bzw. an die Versorgungseinheit (42) angeschlossen ist.

12. Vorrichtung nach Anspruch 5, dadurch gekennzeichnet, daß jede Leimdüse (58..61) einen Düsenkopf bzw. Mündungskopf (70) mit einem lösbar angesetzten Kopfstück (71) aus luftdurchlässigem Material aufweist, wobei eine Düsenbohrung (69) mit einem Bohrungsende (72) durch das Kopfstück (71) hindurchführt und das Kopfstück (71) im Bereich der Mündung des Bohrungsendes (72) eine kreisringförmige Stirnfläche (76) bildet, von der Leimrückstände mit Hilfe von Druckluft entfernbar sind, die durch das Kopfstück (71) derart hindurchleitbar ist, daß die Druckluft im Bereich der Stirnfläche (76) austritt.

13. Vorrichtung nach Anspruch 12, dadurch gekennzeichnet, daß das Kopfstück (71) abnehmbar an einem Düsengehäuse (68) angebracht ist, insbesondere mit Hilfe eines Spannrings (74), der das Kopfstück (71) formschlüssig umfaßt.

14. Vorrichtung nach Anspruch 12, dadurch gekennzeichnet, daß das luftdurchlässige Kopfstück (71) an den freien Seitenflächen durch eine luftdichte Ummantelung (75) abgedichtet ist und daß die durch das Kopfstück (71) hindurchführende Düsenbohrung (69) bzw. das Bohrungsende (72) einen rohrförmigen Mantel (73) aufweisen.

## Claims

1. Process for the coating of glue onto blanks (10) for the production of hinge-lid packs, the blanks (10) each having regions limited by folding lines (14), for the formation of a pack part (11) and of a lid (12) connected to the latter in an articulated manner, the pack part (11) furthermore consisting of a front wall (15), rear wall (17), side tabs (23, 24) to form, in particular, two-layer sidewalls (87), bottom wall (16) and, in particular, bottom corner tabs (27), and the lid (12) consisting of a lid front wall (20), lid rear wall (18), lid side tabs (25, 26) and lid top wall (19), furthermore folding tabs being connected to one another by glue, and the glue being coated, during the transport of the blanks (10), in the longitudinal direction of the same, onto said blanks and onto outer lid side tabs (26) and outer side tabs (23), glue strips (80, 81) being formed in the process, characterized by the following features:
a) in addition to the glue strips (80, 81), glue is coated onto the blanks (10), to form glue spots (29), in order to fix a collar (84), a lid inner tab (22) and an inner blank (82),
b) the glue spots (29) are also coated, during the transport of the blanks (10), in the longitudinal direction of the same, onto said blanks,
c) the glue spots (29) are coated onto the blanks (10) from above by means of glue nozzles (58 to 61),
d) the glue spots (29) are coated onto the blanks (10) in four parallel rows, namely spot rows (33, 34, 35, 36), extending in the longitudinal direction of the blanks (10),
e) in each case two adjacent glue spots (29a, 29b; 29c, 29d; etc.) form a glueing region,
f) two spot rows (34, 35), arranged at a distance from one another and each having four glueing regions, are coated in the region of a middle strip (13), consisting of a front wall (15), bottom wall (16), rear wall (17), lid rear wall (18), lid top wall (19), lid front wall (20) and lid inner tab (22), such that in each case two glue spots (29c, 29d) coated on the rear wall (17) and two glue spots (29e, 29f) coated on the front wall (15) and facing the bottom wall (16) respectively form a first and a second glueing region for fixing the inner blank (82) for a cigarette block (83), that, furthermore, in each case two glue spots (29g, 29h) coated on the front wall (15) and facing a free edge of the same form a third glueing region for fixing a collar front wall (35), and that, furthermore, in each case two glue spots (29a, 29b), namely one on the lid inner tab (22) and one on the lid front wall (20), form a fourth glueing region for fixing the lid inner tab (22),
g) in each case one spot row (33, 36) with in each case one glueing region is coated onto each blank (10) in the region of side tabs (23, 24) arranged next to the middle strip (13), such that two glue spots (29i, 29j) coated onto the side tabs (23, 24) form the glueing region for fixing collar side tabs (86).

2. Process according to Claim 1, characterized in that the glue for the glue strips (80, 81) is coated onto the side tabs (23, 26) by means of glueing discs moved in rotation.

3. Process according to Claim 1 or 2, characterized in that, in order to connect the outer side tabs (23) to the inner side tabs (24) and the outer lid side tabs (26) to the inner lid side tabs (25), the glue strips (80, 81) are coated onto the blanks (10) on the respectively outer side tabs (23 and 26).

4. Apparatus for the coating of glue onto blanks (10) for hinge-lid packs, characterized in that there is arranged above a path of movement (blank path 39) for the blanks (10) a glueing unit (37) having a plurality of individually controllable glue nozzles (58 to 61) arranged next to one another, which glueing unit (37) is connected to a glue stock via a central main glue line (56) and has devices for distributing the glue to the individual glue nozzles (58 to 61), each glue nozzle (58 to 61) serving for the coating of glue spots (29) of one spot row (33 to 36).

5. Apparatus according to Claim 4, characterized in that the blank path (39) is provided for conveying the blanks (10) in the longitudinal direction of the same and preferably drops obliquely downwards in the region of the glueing unit (37).

6. Apparatus according to Claim 5, characterized in that the glueing unit (37) has a supply unit (42), to which the main glue line (56) is connected and which is connected to the glue nozzles (58 to 61) via individual glue lines (62).

7. Apparatus according to Claim 6, characterized in that the glue nozzles (58 to 61) are connected to the supply unit (42) via electrical leads (63).

8. Apparatus according to Claim 6, characterized in that each glue nozzle (58 to 61) is assigned a compressed-air unit (64) which is connected to the supply unit (42) via a respective air line (65).

9. Apparatus according to Claim 5 or one of the further claims, characterized in that the glueing unit (37) is connected releasably to a holding device, namely to a carrier (45), of the packaging machine, the glueing unit (37) being supplied with compressed air and with electrical current via the carrier (45) or a holder (46) mounted on the latter.

10. Apparatus according to Claim 9, characterized in that the supply unit (42) is connected to the holder (46) of the machine frame via threaded bolts (49), a compressed-air line (52) of the holder (46) being connected to a distributor line (53) of the supply unit (42), and a plug (54) on the one hand, together with a socket (55) on the other hand, effecting the electrical supply.

11. Apparatus according to Claim 5, characterized in that the main glue line (56) is connected to the glueing unit (37) or to the supply unit (42) via a coupling having an automatic closing member.

12. Apparatus according to Claim 5, characterized in that each glue nozzle (58 to 61) has a nozzle head or mouth head (70) with a releasably attached head piece (71) consisting of air-permeable material, a nozzle bore (69) having a bore end (72) being guided through the head piece (71), and the head piece (71) forming, in the region of the mouth of the bore end (72), an annular front face (76), from which glue residues can be removed by means of compressed air which can be conveyed through the head piece (71) in such a way that the compressed air flows out in the region of the front face (76).

13. Apparatus according to Claim 12, characterized in that the head piece (71) is mounted removably on a nozzle housing (68), in particular by means of a clamping ring (74) which positively surrounds the head piece (71).

14. Apparatus according to Claim 12, characterized in that the air-permeable head piece (71) is sealed off on the free side faces by means of an air-tight jacket (75), and in that the nozzle bore (69) or bore end (72) leading through the head piece (71) has a tubular casing (73).

## Revendications

1. Procédé d'application de colle sur des flans (10) pour la fabrication de boîtes à rabat, les flans (10) présentant chacun des zones délimitées par des lignes de pliage (14) pour former une partie boîte (11) et un couvercle (12) qui lui est relié de façon articulée, en outre la partie boîte (11) étant constituée d'une paroi avant (15), d'une paroi arrière (17), de languettes latérales (23, 24) destinées à constituer des parois latérales (87) en particulier à deux couches, une paroi fond (16) et en particulier des languettes d'angle de fond (27) et le couvercle (12) étant constitué d'une paroi avant de couvercle (20), d'une paroi arrière de couvercle (18), de languettes latérales de couvercle (25, 26) et d'une paroi supérieure de couvercle (19), des languettes de pliage étant en outre reliées ensemble par de la colle et la colle étant appliquée pendant le transport des flans (10), dans la direction longitudinale de ces flans, sur ceux-ci et en formant des bandes de colle (80, 81) sur les languettes latérales de couvercle extérieures (26) et les languettes latérales extérieures (23), caractérisé par les propriétés ci-après :
a) en plus des bandes de colle (80, 81), de la colle est appliquée en formant des points de colle (29) pour assurer la fixation d'une collerette (84), d'une languette intérieure de couvercle (22) et d'un flan intérieur (82) sur les flans (10),
b) les points de colle (29) étant également appliqués pendant le transport des flans (10) dans la direction longitudinale de ceux-ci, sur ces flans,
c) les points de colle (29) sont appliqués au moyen de buses à colle (58..61), par le haut, sur les flans (10),
d) les points de colle (29) sont appliqués sur les flans (10) en quatre rangées parallèles, s'étendant dans la direction longitudinale des flans (10), en formant précisément des rangées de points (33, 34, 35, 36),
e) chaque couple de points de colle (29a, 29b; 29c, 29d; ...) voisins constituent une zone de collage,
f) deux rangées de points (34, 35) disposées à distance l'une de l'autre ayant chacune quatre zones de collage sont appliquées dans la zone d'une bande médiane (13) constituée de la paroi avant (15), de la paroi fond (16), de la paroi arrière (17), de la paroi arrière de couvercle (18), de la paroi supérieure de couvercle (19), de la paroi avant de couvercle (20) et de la languette intérieure de couvercle (22),
de manière que chaque couple de points de colle (29c, 29d) appliqués sur la paroi arrière (17) ainsi que chaque couple de points de colle (29e, 29f) appliqués sur la paroi avant (15) et tournés vers la paroi fond (16) constituent respectivement une première ainsi qu'une deuxième zone de collage pour assurer la fixation du flan intérieur (82) pour un bloc de cigarettes (83),
en ce que, en outre, chaque couple de points de colle (29g, 29h) appliqués sur la paroi avant (15) et tournés vers un bord libre de celle-ci constituent respectivement une troisième zone de collage pour assurer la fixation d'une paroi avant de collerette (85),
et en ce qu'en outre chaque couple de points de colle (29a, 29b), précisément des points se trouvant sur la languette intérieure de couvercle (22) et sur la paroi avant de couvercle (20), constituent respectivement une quatrième zone de collage pour assurer la fixation de la languette intérieure de couvercle (22),
g) chaque rangée de points (33, 36) dotée respectivement d'une zone de collage est appliquée sur chaque flan (10) dans la zone de languettes latérales (23, 24) disposées à côté de la bande médiane (13),
de manière que deux points de collage (29i, 29j) appliqués sur les languettes latérales (23, 24) constituent la zone de collage destinée à la fixation des languettes latérales de collerette (86).

2. Procédé selon la revendication 1, caractérisé par le fait que la colle destinée aux bandes de colle (80, 81) est appliquée au moyen de disques à colle soumis à un mouvement de rotation, sur les languettes latérales (23, 26).

3. Procédé selon la revendication 1 ou 2, caractérisé par le fait que les bandes de colle (80, 81) destinées à la liaison des languettes latérales extérieures (23) à la languette latérale intérieure (24), ainsi que des languettes latérales de couvercle extérieures (26) aux languettes latérales de couvercle intérieures (25), sont appliquées sur les flans (10) respectivement sur les languettes latérales extérieures (23, respectivement 25).

4. Dispositif pour appliquer de la colle sur des flans (10), pour des boîtes à rabat, caractérisé par le fait qu'au-dessus d'une piste de déplacement (piste à flan 39) destinée au flan (10) est disposé un groupe de collage (37) doté d'une pluralité de buses à colle (58..61) pouvant être commandées individuellement et disposées les unes à côté des autres, groupe de collage relié, par l'intermédiaire d'une conduite principale à colle (56) centrale, à une réserve de colle et présentant des dispositifs pour distribuer de la colle aux différentes buses à colle (58..61), chaque buse à colle (58..61) servant à l'application de points de colle (29) d'une rangée de points (33..36).

5. Dispositif selon la revendication 4, caractérisé par le fait que les pistes à flans (39) destinées au transport des flans (10) sont orientées dans leur direction longitudinale et de préférence en descendant obliquement dans la zone du groupe à colle (37).

6. Dispositif selon la revendication 5, caractérisé par le fait que le groupe de collage (37) présente une unité d'alimentation (42) à laquelle est raccordée la conduite de colle principale (56) et qui est reliée aux buses à colle (58..61) par l'intermédiaire de conduites à colle individuelles (62).

7. Dispositif selon la revendication 6, caractérisé par le fait que les buses à colle (58..61) sont reliées à l'unité d'alimentation (42) par des lignes électriques (63).

8. Dispositif selon la revendication 6, caractérisé par le fait qu'à chaque buse à colle (58..61) est associée une unité d'air comprimé (64) reliée à l'unité d'alimentation (42), respectivement par une conduite à air (65).

9. Dispositif selon la revendication 5 ou l'une des autres revendications, caractérisé par le fait que le groupe de collage (37) est relié de façon désolidarisable à un dispositif de maintien, notamment un support (45), de la machine d'emballage, le groupe de collage (37) étant alimenté en air comprimé et en courant électrique par l'intermédiaire du support (45), respectivement par l'intermédiaire d'un support (46) monté sur celui-ci.

10. Dispositif selon la revendication 9, caractérisé par le fait que l'unité d'alimentation (42) est reliée par des boulons filetés (49) au support (46) du bâti-machine, une conduite à air comprimé (52) du support (46) étant raccordée à une conduite distributrice (53) de l'unité d'alimentation (42) et une prise (54) étant, d'une part, reliée à une prise à enfichage (55) et, d'autre part, provoquant l'alimentation électrique.

11. Dispositif selon la revendication 5, caractérisé par le fait que la conduite à colle principale (56) est raccordée, par un raccord à organe d'obturation automatique, au groupe de collage (37), respectivement à l'unité d'alimentation (42).

12. Dispositif selon la revendication 5, caractérisé par le fait que chaque buse à colle (58..61) présente une tête de buse, respectivement une tête d'embouchure, (70) avec une pièce de tête (71) montée de façon amovible et réalisée en un matériau perméable à l'air, un perçage de buse (69) passant par une extrémité de perçage (72) à travers la pièce de tête (71) et la pièce de tête (71) constituant dans la zone de l'embouchure de l'extrémité de perçage (72) une face frontale (76) à forme en anneau de cercle, d'où des dépôts résiduels de colle peuvent être enlevés à l'aide d'air comprimé ayant été introduit par la pièce de tête (71) de manière que l'air comprimé sorte dans la zone de la face frontale (76).

13. Dispositif selon la revendication 12, caractérisé par le fait que la pièce de tête (71) est montée de façon amovible sur un carter de buse (68), en particulier à l'aide d'un anneau à serrage (74) qui enserre avec ajustement de forme la pièce de tête (71).

14. Dispositif selon la revendication 12, caractérisé par le fait que la pièce de tête (71) perméable à l'air est isolée de façon étanche sur les faces latérales libres au moyen d'un enveloppement (75) étanche à l'air et que le perçage de buse (69) ou l'extrémité de perçage (72) servant au passage à travers la pièce de tête (71) présente une enveloppe (73) tubulaire.
